# EUROPÄISCHE PATENTSCHRIFT

(11) **EP 0 564 999 B1**
(45) Veröffentlichungstag und Bekanntmachung des Hinweises auf die Patenterteilung: **26.07.1995**
(21) Anmeldenummer: 93105518.0
(22) Anmeldetag: 02.04.1993
(51) Int. Cl.: B65D 41/34

(54) **Flaschenkappe mit Sicherungsring**
Bottle cap with warranty ring
Capsule de bouteille à anneau garantissant la fermeture d'origine

(30) Priorität: 09.04.1992 DE 4211992
(43) Veröffentlichungstag der Anmeldung: 13.10.1993
(73) Patentinhaber: Mouldtec PVG AG, CH-8706 Meilen (CH)
(72) Erfinder: Wunderli, Marcel, Dr., CH-8706 Meilen (CH); Wazel, Wilhelm, Dipl.-Ing., D-86343 Königsbrunn (DE)
(74) Vertreter: Herrmann-Trentepohl, Werner, Dipl.-Ing.

(56) Entgegenhaltungen:
- EP-A- 0 451 102
- EP-A- 0 459 941
- AU-B- 546 191
- GB-A- 2 255 553

## Beschreibung

Die Erfindung betrifft eine auf einen Flaschenhals aufsetzbare Kappe mit einem Sicherungsring gemäß dem Oberbegriff des Patentanspruchs 1.

Getränkeflaschen sind üblicherweise entweder durch Kronenkorken oder durch mehrfach verwendbare Schraubverschlüsse verschlossen. Während beim Kronenkorken die Originalität des Verschlusses dadurch gewährleistet ist, daß dieser beim Öffnen der Flasche deformiert wird und daher nicht wiederverwendet werden kann, ist es bei Schraubverschlüssen dagegen denkbar, daß Getränkeflaschen geöffnet werden und danach wieder verschlossen werden, ohne daß der Verbraucher beim Kauf einer derartigen Flasche dies ohne weiteres feststellen kann. Um die Originalität von Schraubverschlüssen sicherzustellen, werden diese daher mit sogenannten Originalitätssicherungsringen versehen. Derartige Sicherungsringe sind mit der Verschlußkappe über eine Sollbruchstelle verbunden, so daß beim Öffnen der Getränkeflasche die Sollbruchstelle beschädigt wird und damit von außen her das erstmalige öffnen der Flasche sicher erkennbar ist. Zur Gewährleistung dieser Sicherungsfunktion ist es notwendig, daß der Sicherungsring beim Abziehen der Kappe auf dem Flaschenhals bis zum Bruch gehalten wird. Zu diesem Zweck sind derartige Sicherungsringe üblicherweise so gestaltet, daß sie einen vorspringenden, umlaufenden Wulst im Bereich des Flaschenkragens radial nach innen hintergreifen. Beim Abziehen der Kappe wird in diese entsprechend der Gewindesteigung des Schraubverschlusses nach oben bewegt, während der Sicherungsring im Bereich des Wulstes am Flaschenkragen gehalten ist. Damit entstehen in zunehmendem Maße Zugspannungen, welche schließlich dazu führen, daß der Sicherungsring entlang einer vorgegebenen Sollbruchlinie von der Kappe abgerissen wird.

Die deutsche Patentschrift DE 3206245 beschreibt in diesem Zusammenhang einen Garantiering aus Kunststoff für metallische Schraubverschlußkappenbehältern, wobei der Garantiering in einem U-förmig ausgeformten, radial nach innen offenen Wulstrand am unteren Ende des Mantels der Schraubverschlußkappe aufgenommen ist. Beim Aufdrehen der Metallkappe wird der Kunststoffring von der Metallkappe getrennt und verbleibt auf der Getränkeflasche.

Aus dem Dokument DE-3038453 ist ein Schraubverschluß für Behälter bekannt, welcher einen Sicherheitsring umfaßt, der mehrere an seiner Innenseite einwärts gerichtete, formschlüssig unter oder hinter den radialen Vorsprung einer Getränkeflasche greifende Rastansätze aufweist. Der Sicherheitsring ist nach dieser Lösung mittels eines dünnen filmartigen Steges mit der Kappe verbunden, so daß beim Abziehen der Kappe der Sicherheitsring entlang dieses Steges abreißt und auf der Flasche zurückbleibt.

Eine weitere Druckschrift beschreibt einen Schraubverschluß für Getränkeflaschen mit einem Sicherheitsring, welcher ebenfalls mittels einer einwärts gerichteten, unter den radialen Vorsprung im Öffnungsbereich des Behälters greifenden, Widerhaken ähnlichen Rastansatz aufweist, wobei dieser Rastansatz jedoch nicht umlaufend sondern nur abschnittsweise ausgebildet ist. Dies hat den Vorteil, daß die einstückig zusammen mit Sicherheitsring ausgebildete Kappe auf die Getränkeflasche aufgeschraubt wird, wobei der Rastansatz des Sicherheitsringes hinter den radialen Vorsprung im Öffnungsbereich des Behältes schnappt und somit ein nochmaliges Öffnen der Kappe nur möglich ist, indem der Sicherungsring von der Kappe abreißt. Auch bei dieser Lösung bleibt also der Sicherungsring auf dem Flaschenhals zurück.

Schraubverschlüsse für Getränkebehälter mit einem Sicherheitsring müssen heute jedoch weitergehenden Anforderungen gerecht werden. Aus Kostengründen ist es inzwischen unverzichtbar geworden, die Kappe zusammen mit dem Sicherheitsring in einstückiger Ausbildung herzustellen. Eine Montage des Sicherheitsrings auf eine beispielsweise aus Metall gebildete Kappe ist heute nicht mehr wirtschaftlich. Einstückig ausgebildete Schraubverschlüsse, welche die Kappe an dem Sicherheitsring umfassen, werden üblicherweise so hergestellt, daß die Kappe und der Sicherheitsring zunächst als separate Teile hergestellt werden, wobei in einem zweiten Arbeitsgang der Sicherheitsring mit der Kappe verschweißt wird. Nur so war es bisher möglich eine derartige Kappe mit einem hintergriffig ausgebildeten Sicherheitsring herzustellen.

Des weiteren ist es heute aus Umweltschutzgründen nicht mehr erwünscht, daß der vorzugsweise aus Kunststoff gebildete Sicherheitsring auf dem Flaschenhals zurückbleibt, da die Flaschen während des Recycling-Prozesses wieder aufgeschmozen werden, wobei der Kunststoff des Sicherheitsringes verbrennt und damit die Atmosphäre belastet wird. Aus recyclingtechnischen Gesichtspunkten ist es heute erwünscht, eine erleichterte Trennung der verschiedenen Materialien zu ermöglichen. Aus diesem Grund ist es notwendig, einen Schraubverschluß mit Sicherheitsring dahingehend weiterzubilden, daß der Sicherheitsring beim Abziehen der Kappe deutlich sichtbar beschädigt wird und gleichzeitig an der Kappe verbleibt.

Aufgabe der Erfindung ist es eine Verschlußkappe mit Sicherheitsring für Getränkeflaschen anzugeben, welche einfach und kostengünstig herstellbar ist und die aufgezeigten Nachteile beseitigt.

Diese Aufgabe wird durch die kennzeichnenden Merkmale des Anspruchs 1 gelöst, wobei zweckmäßige Weiterbildungen der Erfindung durch die in den Unteransprüchen wiedergegebenen Merkmale gekennzeichnet sind.

Nach Maßgabe der Erfindung weist der an der Verschlußkappe angeformte Sicherungsring abschnittweise angeordnete Vorsprünge auf, welche radial nach innen in Richtung auf den Flaschenhals vorstehen und die Wulst am Flaschenhals hintergreifen. Die am Sicherungsring angeformten Vorsprünge weisen mindestens zwei unterschiedliche Ausbildungen in ihrer Querschnittsgeometrie auf. Entsprechend einer vorteilhaften Ausgestaltung ist die Querschnittsgeometrie eines ersten Vorsprunges wulstartig, mit gerundetem Vorderende ausgebildet und die eines zweiten Vorsprunges kantenartig, mit einer scharfen spitzen Kante, wobei sich die Vorsprünge in ihrem unteren Bereich keilförmig verjüngen.

Aufgrund der unterschiedlichen Querschnittsgeometrie der besagten Vorsprünge erfüllen diese unterschiedliche Funktionen. Die gerundeten wulstartigen Vorsprünge dienen in erster Linie einer horizontalen Ausweitung des Sicherungsrings beim Abziehen der Kappe, indem diese nach oben auf den umlaufenden Vorsprung auf den Flaschenhals gezogen werden. Der zweite, am Sicherungsring angeformte Vorsprung, welcher eine scharfe, kantige Querschnittsgeometrie aufweist, dient dagegen dazu, den Sicherungsring in vertikale Richtung am Flaschenhals zu halten. Die besagte horizontale Ausweitung durch die ersten Vorsprünge in Verbindung mit dem vertikalen Zurückhalten des zweiten Vorsprungs bewirkt ein schnelles und zuverlässiges Aufreißen des Sicherungsringes.

Zu diesem Zweck ist eine im wesentlichen parallel zur Kappenachse sich erstreckende Abreißstelle im Sicherungssystem vorgesehen, wobei die Abreißstelle entsprechend einer vorteilhaften Ausgestaltung durch zwei vorzugsweise V-förmige Ausnehmungen des Sicherungsringes gebildet ist. Eine erste V-förmige Ausnehmung erstreckt sich hierbei von der kappenseitigen Oberkante des Sicherungsrings spitzzulaufend zur Unterkante hin, während eine zweite Ausnehmung einen Einschnitt in der Achse der ersten Ausnehmung des Sicherungsringes von dessen Außenfläche her bildet. Um die Dehnung und das Aufreißen des Sicherungsringes zu erleichtern, sind vorteilhafterweise im unteren Rand des Sicherungsringes vorgesehene Ausnehmungen vorgesehen. Diese Ausnehmungen befinden sich vorteilhafterweise neben den wulstartigen Vorsprüngen sowie in Ausrichtung mit Abreißstelle unterhalb derselben. Um ein zerstörungsfreies Aufsetzen der Kappe auf die Flasche zu ermöglichen, ist die Abreißstelle um unteren Bereich durch einen Steg verstärkt, welcher ein Filmscharnier bzw. die Abreißstelle überbrückt.

Gemäß weiteren vorteilhaften Ausgestaltungen kann zur Materialersparnis der Sicherungsring mehrere rechteckige Ausnehmungen aufweisen und das Gewinde der Kappe nur abschnittsweise ausgebildet sein.

Im folgenden wird ein Ausführungsbeispiel der Erfindung anhand verschiedener Zeichnungen näher erläutert. Darin zeigen:
- Fig. 1: eine schematische Querschnittsansicht des Schraubverschlusses;
- Fig. 2: einen Horizontalschnitt durch den Sicherungsring;
- Fig. 3: einen Horizontalschnitt durch die Verschlußkappe;
- Fig. 4: einen Seitenansicht des Sicherungsringes im Bereich der Abreißstelle;
- Fig. 5: die Querschnittsgeometrie des wulstartigen Vorsprunges, und
- Fig. 6: die Querschnittsgeometrie des kantenartigen Vorsprunges.

Das in Fig. 1 im Seitenschnitt schematisch dargestellte Verschlußelement ist allgemein mit 1 bezeichnet. Wie der Darstellung zu entnehmen ist besteht das Verschlußelement 1 aus der Verschlußkappe 2 und dem Sicherungsring 3. Im Bereich des Kappenmantels ist das angeformte, hier nur abschnittsweise ausgebildete Gewinde 4 erkennbar. Der Sicherungsring 3 ist über schmale Abreißstege 5 mit der Kappe verbunden. Deutlich erkennbar sind die unterschiedlich ausgebildeten, radial nach innen weisenden Vorsprünge am unteren Ende des Sicherungsringes. Links ist der wulstartige Vorsprung 6 mit gerundetem Vorderende 7 und rechts der kantenartige Vorsprung 8 gezeigt, welcher eine scharfe, spitze Kante 9 aufweist. Ferner ist am unteren Rand des Sicherungrings 3 die Ausgestaltung einer nach unten hin offenen Ausnehmung 10 dargestellt. Die Ausnehmung 10 ist vorzugsweise (hier nicht gezeigt) unmittelbar neben den wulstartigen Vorsprüngen 6 sowie unterhalb einer Abrißstelle (siehe Fig. 4) angeordnet. Darüber hinaus weist der Sicherungsring 3 fensterartige Ausnehmungen auf, welche hier oberhalb des kantenartigen Vorsprunges 8 angeordnet sind.

Fig. 2 zeigt einen Horizontalschnitt durch die Verschlußkappe in Höhe der Abrißstege 5 des Sicherungsringes 3. Neben den halbrund ausgebildeten Abrißstegen 5 sind hier die radial nach innen in Richtung auf den Flaschenhals vorstehenden Vorsprünge 6 und 8 erkennbar, die wie hier gezeigt über Rundungen in die Wand des Sicherungsringes einmünden. Ferner ist die Abreißstelle 12 mit der axial verlaufenden, V-förmigen Ausnehmung 13 erkennbar. Insbesondere wird aus dieser Darstellung deutlich, daß der kantenartige Vorsprung 8 in der Nähe der Abreißstelle 12 angeordnet ist.

Fig. 3 zeigt einen weiteren Horizonalschnitt durch die Verschlußkappe im Bereich der Verschlußkappe selbst. Aus dieser Darstellung sind deutlich die abschnittsweise ausgebildeten Gewindegänge 4 entnehmbar, welche am Kappenmantel 2 angeformt sind. Die Gewindegänge 4 münden über Rundungen in die Wand des Kappenmantels 2.

Fig. 4 zeigt ein Ausführungsbeispiel der Abreißstelle 12. Diese wird im wesentlichen durch zwei V-förmige Ausnehmungen gebildet, wobei sich die bereits in Fig. 2 beschriebene V-förmige Ausnehmung 13 von der Außenfläche des Sicherungsringes her nach innen erstreckt, so daß die Achse der Ausnehmung parallel zur Axialrichtung der Verschlußkappe orientiert ist. Eine weistere V-förmige Ausnehmung 14 ist senkrecht zur V-förmige Ausnehmung 13 angeordnet und erstreckt sich von der kappenseitigen Oberkante des Sicherungsringes zur Unterkante hin, spitz zulaufend, wobei die Spitze der Ausnehmung 14 mit der Achse der Ausnehmung 13 zusammenfällt. Des weiteren ist die am unteren Rand des Sicherungsringes 3 vorgesehene Ausnehmung 10 erkennbar, welche in Ausrichtung mit der Abreißstelle angeordnet ist. Rechts neben der Abreißstelle ist der kantenartige Vorsprung 8 zusammen mit einer fensterförmigen Ausnehmung 11 angeordnet.

Fig. 5 zeigt die näheren Einzelheiten der Querschnittsgeometire des wulstartigen Vorsprunges 6. Insbesonder ist in dieser Darstellung der gerundete Verlauf 7 des Vorsprunges erkennbar, an dem sich nach unten hin der sich keilförmig verjüngende Bereich 15 anschließt.

Fig. 6 zeigt die Querschnittsgeometrie des kantenartigen Vorsprunges 8 mit der scharfen, spitzen Kante 9. Die Querschnittsgeometrie des kantenartigen Vorsprunges 8 ist insbesonder durch die vorspringende Fläche 16 gekennzeichnet, welche unter einem Winkel α, der vorzugsweise kleiner als 90° ist, gegenüber der Wand des Sicherungsringes angeordnet ist.

Unterhalb der scharfen Kante 9 erstreckt sich der sich keilförmig verjüngende Bereich 15 des Vorsprunges 8.

## Patentansprüche

1. Auf einen Flaschenhals aufsetzbare, insbesondere aufschraubbare Kappe aus Kunststoff mit einem über eine Sollbruchstelle mit dem Kappenmantel verbundenen Orginalitätssicherungsring, der in aufgesetzter Stellung der Kappe eine am Flaschenhals ausgebildete Wulst oder dgl. hintergreift, wobei der Sicherungsring (3) den Wulst am Flaschenhals mit über dem Umfang des Sicherungsrings abschnittsweise und voneinander beabstandet angeordneten Vorsprüngen (6, 8) hintergreift, **dadurch gekennzeichnet**, daß die Vorsprünge (6, 8) radial nach innen in Richtung auf den Flaschenhals vorstehen und mindestens zwei unterschiedliche Ausbildungen in ihrer Vertikalen Querschnittsgeometrie aufweisen wobei Vorsprünge mit einer ersten Querschnittsgeometrie (6, 7) in erster Linie einer horizontalen Ausweitung der Sicherheißrings beim Abziehen der Kappe dienen und Vorsprünge einer zweiten Querschnittsgeometrie (8, 9) den Sicherheißring in vertikaler Richtung am Flaschenhals halten.

2. Kappe nach Anspruch 1, **dadurch gekennzeichnet**, daß ein erster Vorsprung (6) eine wulstartige Querschnittsgeometrie mit gerundetem Vorderende (7) und ein zweiter Vorsprung (8) eine kantenartige Querschnittsgeometrie mit einer scharfen, spitzen Kante (9) aufweist.

3. Kappe nach einem der vorhergehenden Ansprüche, **dadurch gekennzeichnet**, daß die Vorsprünge sich in ihrem unteren Bereich (15) keilförmig verjüngen.

4. Kappe nach einem der vorhergehenden Ansprüche, **dadurch gekennzeichnet**, daß die kanten- und/oder wulstartigen Vorsprünge (6, 8) über Rundungen (17) in die Wand des Sicherungsrings (3) einmünden.

5. Kappe nach Anspruch 2, **dadurch gekennzeichnet**, daß die kantenförmigen Vorsprünge (8) eine vorspringende Fläche (16) aufweisen, die vorzugsweise um einen Winkel α von 70° - 90° gegenüber der inneren Umfangsfläche des Sicherungsringes (3) abgesetzt ist.

6. Kappe nach einem der vorhergehenden Ansprüche, **dadurch gekennzeichnet**, daß die Außenkanten des Sicherungsrings (3) gerundet sind.

7. Kappe nach einem der vorhergehenden Ansprüche, mit einer im wesentlichen parallel zur Kappenachse sich erstreckenden Abreißstelle im Sicherungsring, **dadurch gekennzeichnet**, daß die Abreißstelle (12) durch zwei vorzugsweise V-förmigen Ausnehmungen des Sicherungsrings (3) gebildet ist, wobei sich die erste Ausnehmung (14) von der kappenseitigen Oberkante des Sicherungsringes zur Unterkante hin, spitz zulaufend erstreckt und die zweite Ausnehmung (13) einen Einschnitt in der Achse der ersten Ausnehmung des Sicherungsringes von dessen Außenfläche her bildet.

8. Kappe nach Anspruch 1, **dadurch gekennzeichnet**, daß wenigstens ein wulstartiger - (6) und ein kantenartiger Vorsprung (8) über dem Umfang vorgesehen sind.

9. Kappe nach Anspruch 8, **dadurch gekennzeichnet**, daß drei wulstartige Vorsprünge (6) gleichmäßig über dem Umfang verteilt angeordnet sind und wenigstens ein kantenartiger Vorsprung (8) zwischen zwei wulstartigen Vorsprüngen in der Nähe der Abreißstelle (12) vorgesehen ist.

10. Kappe nach einem der vorhergehenden Ansprüche, **dadurch gekennzeichnet**, daß am unteren Rand des Sicherungsrings nutförmige, nach unten hin offene Ausnehmungen (10) angeordnet sind.

11. Kappe nach Anspruch 10, **dadurch gekennzeichnet**, daß die nutförmigen Ausnehmungen (10) neben den wulstartigen Vorsprüngen (8) angeordnet sind.

12. Kappe nach Anspruch 10, **dadurch gekennzeichnet**, daß eine im unteren Rand des Sicherungsrings (3) vorgesehene Ausnehmung (10) in Ausrichtung mit der Abreißstelle (12) angeordnet ist.

13. Kappe nach einem der vorhergehenden Ansprüche, **dadurch gekennzeichnet**, daß die Sollbruchstelle zwischen dem Sicherheitsring (3) und der Kappe (2) durch mit Abstand über den Umfang ausgebildete schmale Abreißstege (5) gebildet ist.

14. Kappe nach einem der vorhergehenden Ansprüche, **dadurch gekennzeichnet**, daß fensterartige Ausnehmungen (11) im Bereich des Sicherungsrings vorgesehen sind.

15. Kappe nach einem der vorhergehenden Ansprüche, **dadurch gekennzeichnet**, daß die am Kappenmantel (2) angeformten Gewindegänge (4) abschnittsweise ausgebildet sind.

## Claims

1. Plastic cap which can be attached on a bottle neck and can, in particular, be screwed on, having an originality-warranty ring which is connected to the cap body via a predetermined breaking point and, in the attached position of the cap, engages behind a bead or the like formed on the bottle neck, the warranty ring (3) engaging behind the bead on the bottle neck by means of spaced-apart protrusions (6, 8) which are arranged in certain areas over the circumference of the warranty ring, characterized in that the protrusions (6, 8) project radially inwards in the direction of the bottle neck and are of at least two different designs as regards their vertical cross-section geometry, protrusions of a first cross-section geometry (6, 7) serving predominantly for horizontal widening of the warranty ring when the cap is pulled off, and protrusions of a second cross-section geometry (8, 9) retaining the warranty ring on the bottle neck in the vertical direction.

2. Cap according to Claim 1, characterized in that a first protrusion (6) is of a bead-like cross-section geometry with a rounded front end (7), and a second protrusion (8) is of an angular cross-section geometry with a sharp, pointed edge (9).

3. Cap according to one of the preceding claims, characterized in that the protrusions taper in the form of a wedge in their lower region (15).

4. Cap according to one of the preceding claims, characterized in that the angular and/or bead-like protrusions (6, 8) merge into the wall of the warranty ring (3) via rounded portions (17).

5. Cap according to Claim 2, characterized in that the angular protrusions (8) exhibit a projecting surface (16) which is set back, preferably by an angle α of 70° - 90° with respect to the inner circumferential surface of the warranty ring (3).

6. Cap according to one of the preceding claims, characterized in that the outer edges of the warranty ring (3) are rounded.

7. Cap according to one of the preceding claims, having a tear-off point, extending essentially parallel to the cap axis, in the warranty ring, characterized in that the tear-off point (12) is formed by two preferably V-shaped cutouts of the warranty ring (3), the first cutout (14) extending in a tapering manner from the cap-side upper edge of the warranty ring to the lower edge, and the second cutout (13) forming an incision in the axis of the first cutout of the warranty ring, from the outer surface thereof.

8. Cap according to Claim 1, characterized in that at least one bead-like protrusion (6) and one angular protrusion (8) are provided over the circumference.

9. Cap according to Claim 8, characterized in that three bead-like protrusions (6) are distributed uniformly over the circumference, and provision is made for at least one angular protrusion (8) between two bead-like protrusions in the vicinity of the tear-off point (12).

10. Cap according to one of the preceding claims, characterized in that groove-like, downwardly open cutouts (10) are arranged on the lower border of the warranty ring.

11. Cap according to Claim 10, characterized in that the groove-like cutouts (10) are arranged next to the bead-like protrusions (6).

12. Cap according to Claim 10, characterized in that a cutout (10) provided in the lower border of the warranty ring (3) is arranged in alignment with the tear-off point (12).

13. Cap according to one of the preceding claims, characterized in that the predetermined breaking point is formed between the warranty ring (3) and the cap (2) by narrow tear-off webs (5) which are formed at intervals over the circumference.

14. Cap according to one of the preceding claims, characterized in that window-like cutouts (11) are provided in the region of the warranty ring.

15. Cap according to one of the preceding claims, characterized in that the thread turns (4) integrally formed on the cap body (2) are produced in certain areas.

## Revendications

1. Capsule en matière plastique adaptable, en particulier par vissage, sur le goulot d'une bouteille, comprenant un anneau garantissant la fermeture d'origine qui est relié à la surface périphérique de la capsule par un point de rupture théorique et qui, lorsque la capsule est en place, s'engage derrière un bourrelet ou un élément analogue prévu sur le goulot de la bouteille, l'anneau de garantie (3) s'engageant derrière le bourrelet du goulot de la bouteille au moyen de saillies (6, 8) disposées de manière fractionnée et à distance les unes des autres sur la périphérie de l'anneau de garantie, caractérisée en ce que les saillies (6, 8) dépassent radialement vers l'intérieur en direction du goulot de la bouteille et possèdent, en coupe transversale, au moins deux géométries différentes, des saillies avec une première géométrie en coupe (4, 7) servant d'abord à élargir horizontalement l'anneau de garantie lors du retrait de la capsule, et des saillies avec une seconde géométrie en coupe (8, 9) retenant l'anneau de sécurité dans le sens vertical sur le goulot de la bouteille.

2. Capsule selon la revendication 1, caractérisée en ce qu'une première saillie (6) présente, en coupe transversale, une géométrie en forme de bourrelet avec une extrémité avant arrondie (7), et une deuxième saillie (8) présente, en coupe transversale, une géométrie en forme d'arête avec une arête vive et aiguë (9).

3. Capsule selon l'une des revendications précédentes, caractérisée en ce que, dans leur zone inférieure (15), les saillies sont rétrécies en forme de coin.

4. Capsule selon l'une des revendications précédentes, caractérisée en ce que les saillies (6, 8) en forme d'arêtes et/ou de bourrelets sont reliées à la paroi de l'anneau de garantie (3) par l'intermédiaire de parties arrondies (17).

5. Capsule selon la revendication 2, caractérisée en ce que les saillies (8) en forme d'arêtes comportent une surface en saillie (16) qui, de préférence, est décalée selon un angle d de 70° à 90° par rapport à la surface périphérique intérieure de l'anneau de garantie (3).

6. Capsule selon l'une des revendications précédentes, caractérisée en ce que les arêtes extérieures de l'anneau de garantie (3) sont arrondies.

7. Capsule selon l'une des revendications précédentes, comprenant dans l'anneau de garantie un point d'arrachement sensiblement parallèle à l'axe de la capsule, caractérisée en ce que le point d'arrachement (12) est formé par deux évidements de préférence en V de l'anneau de garantie (3), le premier évidement (14) s'étendant de l'arête supérieure côté capsule de l'anneau de garantie en direction de l'arête inférieure et finissant en pointe, et le second évidement (13) formant une entaille dans l'axe du premier évidement de l'anneau de garantie à partir de la surface extérieure de celui-ci.

8. Capsule selon la revendication 1, caractérisée en ce qu'il est prévu sur la périphérie au moins une saillie en forme de bourrelet (6) et en forme d'arête (8).

9. Capsule selon la revendication 8, caractérisée en ce que trois saillies en forme de bourrelets (6) sont réparties à intervalles réguliers sur la périphérie, et au moins une saillie en forme d'arête (8) est prévue entre deux saillies en forme de bourrelets à proximité du point d'arrachement (12).

10. Capsule selon l'une des revendications précédentes, caractérisée en ce que des évidements en forme de gorges (10) ouverts vers le bas sont ménagés sur le bord inférieur de l'anneau de garantie.

11. Capsule selon la revendication 10, caractérisée en ce que les évidements en forme de gorges (10) sont disposés à côté des saillies en forme de bourrelets (8).

12. Capsule selon la revendication 10, caractérisée en ce qu'un évidement (10) ménagé dans le bord inférieur de l'anneau de garantie (3) se trouve dans l'alignement du point d'arrachement (12).

13. Capsule selon l'une des revendications précédentes, caractérisée en ce que le point de rupture théorique entre l'anneau de garantie (3) et la capsule (2) est formé par des languettes d'arrachement étroites (5) disposées sur la périphérie à distance les unes des autres.

14. Capsule selon l'une des revendications précédentes, caractérisée en ce que des évidements (11) en forme de fenêtres sont prévus dans la zone de l'anneau de garantie.

15. Capsule selon l'une des revendications précédentes, caractérisée en ce que les pas de vis (4) moulés sur la surface périphérique (2) de la capsule sont fractionnés.
